# EUROPÄISCHE PATENTSCHRIFT

(11) **EP 0 134 431 B1**
(45) Veröffentlichungstag und Bekanntmachung des Hinweises auf die Patenterteilung: **16.10.1991**
(21) Anmeldenummer: 84106748.1
(22) Anmeldetag: 13.06.1984
(51) Int. Cl.: F01K 25/06

(54) **An den Ericsson- Prozess angenähertes thermodynamisches Verfahren**
Thermodynamic process approximating the Ericsson cycle
Procédé thermodynamique approchant le cycle d'Ericsson

(30) Priorität: 13.06.1983 ES 523210
(43) Veröffentlichungstag der Anmeldung: 20.03.1985
(73) Patentinhaber: Mendoza Rosado, Serafin, Madrid (ES)
(72) Erfinder: Mendoza Rosado, Serafin, Madrid (ES)
(74) Vertreter: Henfling, Fritz, Dipl.-Ing.

(56) Entgegenhaltungen:
- DE-A- 1 551 260
- FR-A- 2 136 120
- FR-A- 2 150 123
- FR-A- 2 499 149

## Beschreibung

Die Erfindung betrifft ein Verfahren zur Umwandlung von thermischer in mechanische Energie mit dem Ziel einer Verbesserung seines Wirkungsgrades in Annäherung an den Ericsson-Zyklus, konkret ein Verfahren zur Erzeugung mechanischer Arbeit in einem einzigen Kreisprozeß mittels eines gemischten Prozeßfluidums, das aus einer Mehrzahl Substanzen besteht, die unterschiedliche Siedepunkte aufweisen.

Die meisten der gemischten Prozeßfluida, auf die sich die Literatur bezieht, sind für den Gebrauch in thermischen Maschinenzyklen entwickelt worden, die ähnlich dem Rankine-Zyklus arbeiten, so als ob die Mischung eine homogene Substanz mit vorteilhafteren thermodynamischen Eigenschaften als jede einzelne Mischungskomponente wäre.

Unter den Mischungen dieses Typs ist durch Hnat, J.G. u.a., (Specifiing Engineer, März 1983, S. 60 ff) auch die Mischungen von Fluorinol mit Wasser und die von Pyridin mit Wasser bekannt geworden. Weil die Dampfdruckkurven zwischen den gemischten Substanzen in diesen Fällen nicht sehr stark divergieren, verhalten sie sich praktisch so, als ob keine Mischung von Substanzen vorläge, sondern so, als ob eine homogene Substanz vorläge.

Das En-Flex System (Power, April 1985) benutzt eine Mischung aus einer niedrig siedenden Substanz, wie Freon und einer hochsiedenden Substanz, wie eine eutektische Mischung aus 26,5% Diphenyl und 73,5% Diphenyloxid (im folgenden D-A genannt). Die erstere wird in dem Zyklus als Prozeßfluidum gebraucht, während die zweite als Wärmespeicher-Substanz nur in der flüssigen Phase benutzt wird. Obwohl der Typ der Mischung ähnlich jener des vorgeschlagenen Prozesses ist, weist der Arbeitszyklus selbst keinerlei Ähnlichkeit mit dem erfindungsgemäßen Prozeß auf, weil das D-A zu keiner Zeit verdampft wird. Nur das Freon verdampft. Dabei trennt es sich selbst von dem flüssigen D-A, das als Substanz zum Vorheizen des Kondensats und als Wärmespeicher benutzt wird. Das System ist deshalb als Arbeitszyklus mit einer einzigen Substanz (Freon) anzusehen, ausgerüstet mit einem Vorheizungs- und Speichersystem, das durch die Mischung mit einer anderen hochsiedenden Substanz verkörpert wird.

Die aus dem Stand der Technik bekannten Mischungen haben den Nachteil, daß es mit ihnen nicht möglich ist, das thermisches Niveau der Wärmeabsorption so hoch und gleichmäßig wie möglich aufrecht zu erhalten. Außerdem sind die möglichen Prozeßtemperaturen nachteilig niedrig. Der Wirkungsgrad der bekannten Zyklen, die mit Mischungen arbeiten, ist unbefriedigend.

Der ideale Zyklus, dem sich die Erfindung annähern soll, ist der Ericsson-Zyklus, gebildet aus zwei isothermen Zustandsänderungen, die erste nimmt bei einem hohen Temperaturniveau Wärme von der Quelle auf und gibt Arbeit ab, die zweite gibt bei einem niedrigen Temperaturniveau Wärme an die Senke ab und nimmt Arbeit auf, sowie aus zwei isobaren Zustandsänderungen mit identischen mittleren spezifischen Wärmen, in welchen das Prozeßfluidum Wärme mit sich selbst austauscht, indem es sich selbst regeneriert. Die thermischen Zustände der Quelle und Wärmesenke müssen dabei voneinander entfernt genug sein, so daß der absolute Wert der umgesetzten Wärmeenergie in mechanische Energie ausreichend hoch ist. Die angestrebte weitestgehende Annäherung an den Ericsson-Zyklus macht es erforderliche, daß das Prozeßfluidum eine Reihe spezifischer Anforderungen erfüllt, nämlich:
A) Eine möglichst geringe Differenz zwischen der Temperatur, bei der das Prozeßfluidum in das den Zustand ändernde Aggregat eintritt (z.B. eine Turbine oder ähnliches) und der Austrittstemperatur nach der Expansion zwischen den eingestellten Druckwerten, so daß die maximale Menge an Wärmeenergie auf einem dazwischenliegenden thermischen Niveau durch Zustandsänderung bei konstantem Druck wiedergewonnen werden kann. Diese Bedingung erfordert, zusätzlich zu der folgenden Bedingung, den Gebrauch eines Prozeßfluidums mit einer hohen Molekularmasse.
B) Einander relativ nahe Sättigungsdrucke bei den extremen Prozeßtemperaturen (entsprechend der Energiequelle und Energiesenke), so daß die Bedingung A möglich ist, nämlich, daß die Effizienz des zustandsändernden Elementes hoch ist und, daß die Werte des Fluidums bei den genannten nahen thermischen Niveaus und Drucken sehr ähnlich sind, um auf diese Weise mittlere Kurvenflanken (mittlere Wärmekapazität) für die beiden Wärme austauschenden Isobaren zu erhalten, welche praktisch bei dazwischenliegenden thermischen Niveaus übereinstimmen. Diese Bedingung erlaubt innerhalb des Prozeßfluidums Wärme mit sich selbst auszutauschen, und zwar bei verschiedenen thermischen Niveaus mit geringstem Wärmeverlust und, in Folge des notwendigen minimalen Temperaturgradienten zur Aufrechterhaltung des Wärmeflusses, mit geringstem Reversibilitätsverlust. Dieser Umstand erfordert außer der erwähnten Bedingung einer minimalen Druckdifferenz bei der Expansion die Verwendung eines Prozeßfluidums mit großer Molekularmasse.
c) Hohe - und möglichst gleichwertige - mittlere spezifische Wärmewerte bei den isobarischen Umwandlungen unter beiden erwähnten Druckwerten im Temperaturbereich zwischen der Temperatur im Wärmeabfluß und der Turbinenaustrittstemperatur, die, wie oben erklärt, der Temperatur der Wärmequelle möglichst entsprechen soll. Diese Bedingung muß erfüllt werden, damit der Gradient des für die Herstellung eines tatsächlich benötigten Wärmeflusses so klein wie möglich gehalten wird, wobei die Temperaturniveaus beim Wärmeaustausch annähernd gleich und somit die Irreversibilitätsverluste so gering wie möglich gehalten werden.
D) Thermische Stabilität des Prozeßfluidums innerhalb des Prozeßtemperaturbereiches.
E) Einen tiefer als das Temperaturniveau des Wärmeabflusses liegenden Gefrierpunkt des Prozeßfluidums.

Dementsprechend wird das in Patentanspruch 1 umrissene Verfahren zur Umwandlung von thermischer in mechanische Energie vorgeschlagen, dessen Ausgestaltungen sich aus den Ansprüchen 2 bis 12 ergeben.

Da es keine reine Substanz gibt, die für sich die aufgestellten Bedingungen erfüllt, kommt ein Prozeßfluidum zur Anwendung, das aus einer Gruppe von Substanzen mit unterschiedlichen Dampfdrucken bei gegebenen Temperaturen besteht, so daß der Sättigungsdruck der am geringsten flüchtigen Substanz bei dem thermischen Niveau der Wärmequelle zwar größer als der Sättigungsdruck der am höchsten flüchtigen Substanz bei dem thermischen Niveau der Wärmesenke ist, aber ihm genügend angenähert ist.

Dabei können die als Prozeßfluidum einzusetzenden Substanzen im flüssigen Zustand mischbar oder unmischbar sein.

Die von diesen Substanzen im Prozeßablauf erfahrenen Umwandlungen und Zustände werden im folgenden zusammen mit den wichtigsten Vorrichtungen und Elementen der Anlage beschrieben:
A) Das Fluidum mit dem höchsten Siedepunkt in flüssiger Phase kommt beim höchsten Prozeßdruck im Gleichgewicht mit seiner eigenen Dampfphase und den erhitzten Dämpfen der übrigen Komponenten vor, unmittelbar vor dem Eintritt in den Dampferzeuger, wo es eben verdampft und dabei die Wärmeenergie der Wärmequelle isobarisch aufnimmt, und zwar mit einer sehr flachverlaufenden, d.h. also der Isotherme naheliegenden mittleren Umwandlungssteigung.
   In diesem Dampferzeuger absorbieren alle Komponenten Wärme aus der Wärmequelle, angefangen von der Eintrittstemperatur bis zur höchsten Prozeßtemperatur. Nach den gestellten Prozeßbedingungen aber, müssen sich die Temperaturen möglichst ähneln, wie im Vorhergehenden angezeigt wurde.
   Unter diesen Bedingungen verläßt nun das Fluidum mit dem höchsten Siedepunkt den Dampferzeuger als gesättigter Dampf in gasförmigem Gemisch der übrigen Komponenten bei den höchsten Prozeßdruck und -temperaturwerten.
B) Nach vorgegebenen Arbeitsbedingungen findet in der Turbine eine Expansion statt, ausgehend von den Austrittsbedingungen aus dem Dampferzeuger bis zum niedrigsten Prozeßdruck. Deshalb soll der Unterschied zwischen der Austritts- und Eintrittstemperatur möglichst gering sein.
C) Beim Turbinenaustritt werden die Dämpfe in einen isobarischen Wärmetauscher geführt, wo sie Energie abgeben und sich abkühlen, wobei sie auch progressiv die Dämpfe von den Komponenten mit höherem Siedepunkt kondensieren, so daß jedem Temperaturniveau ein bestimmtes Sättigungsgemisch (Flüssigkeit/Dampf) der genannten Komponenten entspricht. Diese Kühlung findet statt bis zu einer der Wärmeabflußtemperatur ähnlichen Temperatur. Unter diesen Bedingungen verläßt das Fluidum den Wärmetauscher, wobei der Dampfanteil hauptsächlich aus der Komponente mit niedrigstem Siedepunkt - also der flüchtigsten Komponente - besteht.
   Durch die andere Zone des isobarischen Tauschers wird die Komponente mit niedrigstem Siedepunkt bei den höchsten Prozeßdruckwerten und der entsprechenden Sättigungstemperatur gänzlich verdampfen. Dieser Dampf bewirkt die progressive Verdampfung der übrigen Komponenten durch den von der absorbierten Wärme verursachten Temperaturanstieg des Gemisches bis die molare Sättigung für die einzelnen Temperaturstufen erreicht ist. Der Prozeß hält an bis zur gänzlichen Verdampfung aller Komponenten bei der höchsten Wärmetauscher-Austrittstemperatur (Generatoreintritt), mit Ausnahme der Komponente mit höchstem Siedepunkt, die sich in flüssiger Phase befindet und erst im Dampferzeuger bei der höchsten Prozeßtemperatur - wie ausgeführt gänzlich verdampft wird.
   Wenn der Druckunterschied zwischen beiden Tauscherstufen gering ist, wie in den Prozeßbedingungen angegeben, sind auch die molaren Zusammensetzungen der Dampfphasen bei den jeweiligen Temperaturen recht ähnlich, womit wiederum die mittlere spezifische Wärme der Mischungen während der isobarischen Zustandsänderung der Wärmeabsorption und -abgabe im gesamten Temperaturbereich sehr ähnlich ist. Logischerweise bestehen reelle Irreversibilitäten, die hauptsächlich auf die Notwendigkeit der Erhaltung eines thermischen Gradienten für den Wärmetransfer in einem zulässigen Wärmefluß zurückzuführen sind. In diesem Fall ist der Gradient jedoch minimal dank der geringen Steigung der isobaren Kurven an beiden Seiten des Wärmetauschers (sehr hohe mittlere spezifische Wärmewerte), die durch die kontinuierlichen Kondensationen und Verdampfungen bedingt ist, wie bereits angegeben wurde.
D) Gänzliche Kondensierung der flüchtigsten Komponente (mit niedrigstem Siedepunkt) vom Austritt aus dem isobarischen Wärmetauscher aus beim niedrigsten Prozeßdruck und beim Temperaturniveau des Wärmeabflusses.
   Wenn die molare Zusammensetzung des Dampfes beim Wärmetauscheraustritt praktisch der der flüchtigsten Komponente entspricht und die Austrittstemperatur - wegen des erforderlichen Mindestgradienten - der Temperatur des Wärmeabflusses (Sättigungstemperatur der Dampfphase der flüchtigsten Komponente beim niedrigsten Prozeßdruck) nahe liegt, wird, unter den angegebenen Bedingungen, diese isobarische Umwandlung praktisch auch isothermisch sein. Damit kommt die totale Kondensierung des Prozeßfluidums zustande und diese Wärme wird dem Wärmeabfluß zugeleitet (Prozeßanergie).

In der Praxis empfiehlt es sich, den beschriebenen isobarischen Wärmetauscher in mehrere Tauscher zu unterteilen, um die jeweils kondensierte Flüssigkeit am Austritt eines jeden Tauschers abzuscheiden. Dadurch wird der Bedarf an Wärmeaustauschfläche verringert und eine höhere Gleichmäßigkeit unter den mittleren Wärmekapazitätswerten im Wärmeaustausch erreicht.

Andererseits ist die Möglichkeit, adäquate Fluida zu finden, die alle gestellten Prozeßbedingungen erfüllen, beschränkt. Deshalb werden gewisse Abstriche gemacht werden, und eine lediglich annähernde Erfüllung derselben gelten lassen müssen. Dies kann allerdings eine größere Komplexität des dargestellten Prozesses mit sich bringen, z.B. wenn für bestimmte Temperaturbereiche der Wärmequelle und des Wärmeabflusses sich merklich abgeänderte Höchst- bzw. Tiefstprozessdrucke ergeben. In diesem Fall sollte der Prozeß in mehreren Etappen oder Turbinenexpansionen ablaufen, um einen hohen Umwandlungswirkungsgrad zu erreichen, und zwar gemäß dem beschriebenen Verfahrenskonzept in der Weise, daß in jedem Fall die Anzahl der Etappen oder Stufen a priori je nach Anwendungsfall in Abhängigkeit vom zu erzielenden Wirkungsgrad einerseits und vom praktisch-wirtschaftlichen Aspekt andererseits definiert wird.

Im folgenden Abschnitt werden zwei Beispiele einer praktischen Anwendung mit zwei und mit vier Etappen bzw. Expansionen dargestellt. Dabei konnen die Unterschiede zwischen den in beiden Versionen erzielten Wirkungsgrade für diesen konkreten Fall festgestellt werden.

Für diese Beispiele einer praktischen Anwendung wurde folgendes Prozeßfluidum ausgesucht:
- Eutektische Mischung aus 26,5% Diphenyl und 73,5% Diphenyloxid, im folgenden D-A genannt (weniger flüchtiges Fluidum);
- Destilliertes Wasser (flüchtigeres Fluidum).

Für diese Beispiele der praktischen Anwendung wurden die genannte Fluida hauptsachlich wegen ihrer leichten Beschaffung, ihrer niedrigen Kosten und der großen Erfahrung bei ihrem Einsatz in Wärmeübertragungsverfahren ausgewählt. Nichtsdestotrotz weist das Fluidum D-A einen wesentlichen Nachteil auf, der in seinem thermischen Stabilitätsbereich liegt. Dieser ist zwar relativ hoch (über 673° K laut Herstellerangaben) und er ermöglicht eine leichte Regenerierung, aber dadurch wird auch der höchste Wert der Prozeßwärme auf diese Temperatur beschränkt und damit auch der absolute Umwandlungswirkungsgrad (falls die Wärmequelle höhere Temperaturen liefert oder ermöglicht). Selbstverständlich ergibt sich dieser Nachteil nicht bei der Verwendung von Fluida mit einer höher liegenden thermischen Stabilität.

Andererseits scheint das destillierte Wasser als flüchtigeres Prozeßfluidum nicht die gestellten Prozeßbedingungen zu erfüllen. Es ist jedoch ein Kompositum mit kleinerer Molekularmasse und daher auch mit sehr großer latenter Wärme des Phasenumschlags unter Bedingungen, die der kritischen Temperatur bezüglich der mittleren spezifischen Wärme der verflüssigten Fluida innerhalb des Arbeitsbereiches entfernt liegen. Und deshalb bewirkt es, daß die Steigung der Erwärmungsisobaren der genannten flüssigen Phase sehr hoch ist. Damit liegt praktisch - innerhalb genannter Grenzen - diese Isobare der isoentropischen Kurve im Kontext des Prozeßverlaufes sehr nahe, denn die übrigen isobaren Kurven desselben weisen wesentlich kleinere Steigungen auf. Dieser Fall mag als zulässige Variante zu dem bezeichneten Ursprungsprozeß betrachtet werden, in dem die Wärmerückgewinnung nach der zweiten Expansionsstufe fortgefallen ist, weil ein höchst flüchtiges Fluidum mit nasser Expansion und geringer relativer spezifischer Wärme der Substanz benutzt wurde. Andererseits ist ein einstufiger Expansionsprozeß in Folge der überaus großen Differenz zwischen dem Arbeitsdruck der beiden benutzten Substanzen, an den Extremwerten der Prozeßtemperaturen, nicht möglich. Figur 2 zeigt ein T-s Diagramm des reversiblen Zyklusverlaufes den der erfindungsgemäße zyklische Prozeß mit der Mischung von Wasser und D-A annähert. Die schattierten Flächen repräsentieren den auftretenden Verlust des reversiblen Zyklusses im Vergleich zum idealen Ericsson Zyklus.

Der Einsatz eines anderen Fluidums mit anderen Eigenschaften als die des Wassers würde zu merklichen Wirkungsgradverlusten bei der Umwandlung im Prozeß führen. Zur Erläuterung ist vorweg in Figur 1 ein T-s-Diagramm vom im vorausgehenden angesprochenen (theoretischen) Ericsson-Prozeß wiedergegeben. Danach wird während einer ersten isothermen Zustandsänderung bei einem hohen Temperaturniveau T₁ Wärme Q₁ von der Quelle aufgenommen und Arbeit W₁ abgegeben. Während der zweiten gegenläufigen isothermen Zustandsänderung bei einem niedrigen Temperaturniveau T₂ wird Wärme Q₂ an die Senke abgegeben und Arbeit W₂ aufgenommen. Während der den Zuklus vervollständigenden isobaren Zustandsänderung min identischen mittleren spezifischen Wärmen, tauscht das Prozeßfluidum Wärme Q₃ mit sich selbst aus, indem es sich selbst regeneriert. Figur 2 zeigt das entsprechende Diagramm des erfindungsgemäßen zweistufigen Verfahrens. Dabei entsprechen die Bestandteil des Diagramms bildenden Isobaren den mittleren spezifischen Umwandlungswärmewerten. Die in Figur 2 gestrichelt dargestellten Bereiche deuten die geringen Verluste beim erfindungsgemäßen Verfahren gegenüber dem Idealprozeß an.

Im folgenden werden sodann zwei praktische Anwendungsbeispiele mit dem beschriebenen Prozeßfluidum mit zwei bzw. mit vier Stufen dargestellt.

In diesen Beispielen wird eine globale Bilanz hinsichtlich der Thermik und der Umlaufmasse gezogen, wobei die gleiche Maßeinheit sowohl für die auftretende Wärmeenergie als auch für die in mechanische Energie umgewandelte Energie benutzt wird.

Die verschiedenen Elemente eines solchen Prozesses sind schematisch in Figur 3 dargestellt, die einen Prozeß mit zwei Expansionsstufen zeigt. In ähnlicher Weise stellt Figur 4 die verschiedenen Elemente eines Prozesses mit vier Expansionsstufen dar. In jedem Prozeß weist jedoch das bevorzugte Prozeßfluidum die oben näheren beschriebenden Charakteristiken auf, um beim Gebrauch im erfindungsgemäßen Prozeß den gewünschten hohen Wirkungsgrad zu erreichen. In Figur 3, die den Prozeß mit zwei Expansionsstufen betrifft, erfolgt die Wärmerückgewinnung durch die Wärmetauscher C-I, C-II und E-I. Dagegen ist in Figur 4 ein Prozeß mit vier Expansionsstufen dargestellt, bei dem die drei Stufen der Wärmerückgewinnung durch die Wärmetauscher C-I bis C-III und E-I bis E-III gebildet werden. Im Beispiel I, das folgt, sind die Prozeßgrößen für die in Figur 3 gezeichneten Einlässe und Auslässe der entsprechenden Elemente definiert. Ähnlich sind, in dem unten stehenden Beispiel II, die verschiedenen Prozeßgrößen an den Einlässen und Auslässen der unterschiedlichen Elemente angegeben, die in Figur 4 dargestellt sind. In jedem Fall veranschaulichen die Prozeßgrößen, daß der Prozeß bei praktischer Anwendung verbesserte Ergebnisse zeigt, im Sinne einer höheren Effizienz bezogen auf die Effizienz des theoretischen Prozeßzyklusses.

Das Hauptziel dieser Beispiele ist nicht, durch das dargestellte Verfahren die höchstmögliche Umwandlung von thermischer in mechanische Energie zu erreichen, sondern vielmehr die Erbringung des Beweises, daß bei zwei vorbestimmten und - um den absoluten Wert der umgewandelten Energie erstrebenswert zu machen - ausreichend auseinanderliegenden Temperaturniveau (im aufgeführten Beispiel liegen sie zwischen 668°K und 298°K die praktische Anwendung dieses Verfahrens es ermöglicht, eine Annäherung an den theoretischen Wirkungsgrad des Ericsson-Kreisprozesses zwischen den besagten thermischen Niveaus zu erreichen, und zwar mit einem Wirkungsgrad, der weitaus höher liegt, als der jeden anderen realen bekannten Verfahrens.

Andererseits hängt die Erhöhung des absoluten Wirkungsgrades, wie bereits erwähnt, ausschließlich von einer höheren thermischen Stabilität der für den Prozeß ausgesuchten Fluida ab. Für die Erstellung der thermischen Bilanz und der Massenbilanz des Verfahrens wurden/wurde folgende Maßeinheiten und folgende Nomenklatur verwendet:
- P: - Absoluter Druck in bar
- T: - Temperatur in °K
- H: - Totaler Wärmefluß pro Zeiteinheit kJ/s (d.h.: Produkt der totalen Enthalpie in einem bestimmten Punkt mal totaler umlaufender Masse in kg/s
- h: - Totale Enthalpie in kJ/kg
- D-A: - Fluidum 'Dowtherm-A' (im Text beschrieben)
- a_{L}: - Massenfluss von flüssigem Wasser in kg/s
- a_{V}: - Massenfluss von Wasserdampf in kg/s
- A_{L}: - Massenfluss von D-A-Fluidum in kg/s
- A_{V}: - Massenfluss von D-A-Dampf in kg/s
- Q: - Wärmefluss in den Wärmetauschern in kJ/s
- W: - Mechanische Energie pro Zeiteinheit in kJ/s
- γ: - Adiabatischer Exponent (cₚ/cᵥ)
- e: - Druckquotient (p₁/P₂)

### Anwendungsbeispiel mit Zwei Etappen - Fig.3 -

### Thermische Bilanz

Von der Wärmequelle abgegebene Energie: 130,444.4 kJ/s
Unter diesen Bedingungen in D-A-Dampf gesättigter Austrittsdampf

### Turbine T-I

Umgewandelte Energie:

$\text{W₁ = Δ H = 39,247.78 kJ/s}$

(Wirkungsgrad der Turbine ist nicht berücksichtigt)

### Wärmetauscher C-I

Aufgenommene Energie: $\text{Q = Δ H = 81,032.33 kJ/s}$

### Wärmetauscher E-I

Aufgenommene Warme : $\text{Q = Δ H = 67,152.34 kJ/s}$

### Wärmeaustauscher C-II

Aufgenommene Wärme
Q = 452.2°K x 4.187 kJ/kg°K x 33 kg/s = 24,759.05 kJ/s

### Turbine T-II

Umgewandelte Energie:

$\text{W = m x Δ h = 19,866.66 kJ/s}$

(Wirkungsgrad der Turbine ist nicht berücksichtigt)

### Wärmetauscher C-III (Endkondensator)

Der gesamte Dampfanteil am Turbinenaustritt (T-II) wird in diesem Wärmetauscher kondensiert, wobei die Wärme an den Wärmeabfluß abgegeben wird (in diesem Fall beträgt die Temperatur 298°K).

### Dem Wärmeabfluß abgegebene Wärme

Q = 71,329.97 kJ/s

### Ergebnisse des Verfahrens mit zwei Etappen

- Aus der Wärmequelle entzogene Wärme:
   Q₁ = 130,444.4 kJ/s
- Gesamtwert der umgewandelten Energie:
   W_{T} = 59,114.43 kJ/s
- Umwandlungswirkungsgrad
   η = $\frac{\text{WT}}{\text{Q₁}}$ = 0.453 (45.3%)

### Anwendungsbeispiel mit vier Etappen - Fig.4 -

### Dampferzeuger

Von der Wärmequelle abgegebene Energie: 183,568.83 kJ/s.

Wie bereits angegeben, wird beim Verlassen dieser Vorrichtung der entstehende Dampf unter den Austrittsbedingungen am Dampferzeugeraustritt in D-A-Dampf gesättigt.

### Turbine T-I

Umgewandelte Energie:

$\text{W = Δ H = 28,869,41 kJ/s}$

(Wirkungsgrad der Turbine ist nicht berücksichtigt)

### Wärmetauscher C-I

Aufgenommene Warme:

$\text{Q = Δ H = 95,540.6 kJ/s}$

B) Rohrleitungen: Druck p = 3.922 bar
   a) Eintritt (des T-I-Turbinenaustrittsfluidums)
      aᵥ = 25 kg/s
      A_{V} = 407.08 kg/s
      T = 633.65°K
      H = 411,196,13 kJ/s
   b) Austritt
      aᵥ = 25 kg/s
      A_{V} = 257.52 kg/s
      A_{L} = 149.56 kg/s
      T = 566.62°K
      H = 315,655.53 kJ/s

### Flüssigkeitssammelbehalter (DL-I)

Druck P = 3.922 bar
a) Eintritt (der am WT-Austritt dränierten Flüssigkeit)
   Dränage am C-I-Wärmetauscher-Rohraustritt Flüssigkeit aus dem Gehäuseaustritt des Wärmetauscher C-II
b) Austritt
   Flüssigkeit am Ansaugstutzen der Pumpe B-I

### Dampf-Flüssigkeits-Abscheider DM-II

Druck P = 3.922 bar
a) Eintritt
   Dampfaustritt am C-I-Wärmetauscher-Rohrsystem-Austritt Flüssigkeitsaustritt am C-II-Gehäuse-Austritt
b) Eintritt und Dränage zum Behälter DL-I
   Flüssigkeitsaustritt aus Gehäuse des C-II-Wärmetauschers
c) Austritt
   Entstehender Antriebsdampf für Turbine T-II

### Turbine T-II

Umgewandelte Energie: $\text{W = Δ H = 19,303.16 kJ/s}$
(Wirkungsgrad der Turbine ist nicht berücksichtigt)

### Wärmetauscher C-II

A) Gehäuse: Druck P = 3.922 bar Aufgenommene Wärme: $\text{Q = Δ H = 32,874.04 kJ/s}$
B) Rohrleitungen: Druck P = 0.98 bar

### Wärmetauscher E-I

### (Hochdruck-Wasserdampfsieder)

A) Gehäuse: Druck p = 14.706 bar
   a) Eintritt
      a_{L} = 25 kg/s
      T = 416.5°K
      H = 6,646.55 kJ/s
   b) Austritt
      aᵥ = 25 kg/s (gesättigter Dampf)
      T = 468.83°K
      H = 63,459.33 kJ/s
      Aufgenommene Warme:

      $\text{Q = Δ H = 56,812.78 kJ/s}$
B) Rohrleitungen: Druck p = 0,98 bar

### Flüssigkeitssammelbehälter DL-II

Druck p = 0,98 bar
a) Eintritt
   Dampfphasenaustritt aus C-II-Wärmetauscher-Rohrsystem Flüssigkeitsphasenaustritt aus C-I-Wärmetauscher-Rohrsystem Flüssigkeitsphasenaustritt aus C-III-Wärmetauschergehäuse
b) Austritt
   Ansaugstutzen Pumpe B-II

### Turbine T-III

### Eintritt (Dampfphasenaustritt aus E-I-Rohrsystem)

P = 0.98 bar
aᵥ = 30 kg/s
A_{V} = 74,75 kg/s
T = 469.03°K
H = 116,761.31 kJ/s

### Austritt

P = 0.49 bar
aᵥ = 30 kg/s
Aᵥ = 71.87 kg/s
A_{L} = 2.88 kg/s
T = 446.1°K
H = 111,700.68 kJ/s
Umgewandelte Energie:

$\text{W = ΔH = 5,060.63 kJ/s}$

(Wirkungsgrad der Turbine ist nicht berücksichtigt)

### Wärmetauscher C-III

A) Gehäuse: P = 0.98 bar
   a) Eintritt
      A_{L} = 74.75 kg/s
      T = 403°K
      H = 6,775.67 kJ/s
   b) Austritt
      A_{L} = 74.75 kg/s
      T = 442.9°K
      H = 12,520.08 kJ/s
   Aufgenommene Wärme:

   $\text{Q = Δ H = 5,744.42 kJ/s}$ B) Rohrleitungen: Druck P = 0.49 bar

### Wärmetauscher E-II

### (Niederdruck-Wassersieder)

A) Gehäuse: Druck P = 3,922 bar
   a) Eintritt
      a_{L} = 5 kg/s (gesättigte Flüssigkeit)
      T = 416.5°K
      H = 1,318.86 kJ/s
   b) Austritt
      aᵥ = 5 kg/s (gesättigter Dampf)
      T = 416.5°K
      H = 12,190.5 kJ/s
   Absorbierte Wärme:

   $\text{Q = Δ H = 10,869.14 kJ/s}$
B) Rohrleitungen: Druck: p = 0.49 bar

### Wärmetauscher E-III

### (Prozesswassererhitzer, der im E-II eingeschlossen werden kann)

A) Gehäuse: Druck P = 3.922 bar
   a) Eintritt
      a_{L} = 30 kg/s
      T = 298° K
   b) Austritt
      a_{L} = 30 kg/s
      T = 416.5°K
      Δt = 416.5-298°K = 118.5° K
   Aufgenommene Wärme:
B) Rohrleitungen: Druck P = 0.49 bar
   a) Eintritt
      aᵥ = 30 kg/s
      A_{V} = 31.81 kg/s
      T = 426.5°K
      H = 88,804.75 kJ/s
   b) Austritt
      aᵥ = 30 kg/s
      A_{V} = 3,92 kg/s
      A_{L} = 27.89 kg/s
      T = 379.27°K
      H = 73,920.68 kJ/s

### Turbine T-IV

In diese Turbine gelangt der Rohraustrittsdampf aus dem Wärmetauscher E-III. Dabei verändert sich der Druck in mehreren Stufen (um überkritische Geschwindigkeiten an der Düse zu vermeiden) von P₁ = 0.49 bar bis P₂ = 0,03166 bar.
Dieser Druck entspricht dem Sättigungsdruck des Wasserdampfes bei der niedrigeren Prozeßtemperatur von 298°K.

Unter diesen Bedingungen werden folgende Werte erhalten:
a) Eintritt Wasserdampfenthalpie unter diesen Bedingungen:
   h₁ = 2,696.26 kJ/kg
   Wasserdampfentropie unter diesen Bedingungen:
   S₁ = 7.715 kJ/kg°K
b) Austritt
   Druck : P = 0.03166 bar
   Temperatur: = 298°K
   Endentropie nach der adiabatischen Veränderung:
   S₂ = 7.715 kJ/kg°K
   Entsprechende Enthalpie:
   h₂ = 2,285.41 kJ/kg
c) In mechanische Arbeit umgewandelte Energie

   $\text{Δ h = h₁ - h₂ = 410.85 kJ/kg}$

   Folglich:
   W = 30 kg/s x 410.85 kJ/kg = 12,325.52 kJ/s
   Die Nebenwirkung der 3.92 kg/s des D-A-Fluidums als zusätzliche Arbeit wird hier vernachlässigt.
   Wenn flüssiges Wasser bei 298°K als Ausgangswert der Enthalpie angenommen wird, ist die totale im Austrittsfluidum enthaltene Wärmemenge:
   H = 67,171.51 kJ/s - 60,263.29 + 6,908.22 30 kg/s x 4.1868 kJ/kg°K x 328°K = 6,908.22 kJ/s
   (Wirkungsgrad der Turbine ist nicht berücksichtigt)

### Wärmetauscher C-IV (Endkondensator)

In diesem Wärmetauscher kondensiert die Totalität des aus der Turbine T-IV noch austretenden Dampfes. Die Wärme wird dem Wärmeabfluss bei einer Temperatur von 298°K abgegeben.

Als Kühlfluidum wird in der Regel Wasser eingesetzt, das im Gehäuse des Wärmetauschers zirkuliert.

Die unter diesen Bedingungen abgegebene Energie ist:
Q = 67,171.51 kJ/s
Die kondensierte Flüssigkeit, a_{L} = 30 kg/s und A_{L} = 3.92 kg /s wird dem Behälter DL-IV zugeführt, wo die Abscheidung durch die unterschiedlichen Dichten stattfindet. Danach wird die Flüssigkeit D-A von diesem Behälter DL-III zugeführt.
Der Behälter DL-IV wird mit dem entsprechenden Vakuum-Aggregat versehen, um die erforderlichen Prozeßbedingungen zu schaffen und zu halten.

Die für das Prozeßbeispiel gewählten Fluida werden unter den bereits erwähnten Kriterien ausgesucht und sind logischerweise nicht optimal, um unter den gegebenen Bedingungen einen guten Wirkungsgrad bei der Umwandlung zu erreichen.

Das als Beispiel errechnete Verfahren ist in keiner Weise optimiert worden. So sind z.B. die Druckgefälle in den Turbinen recht willkürlich festgelegt worden und die Mindestgradienten in den Wärmetauschern könnten durch Annäherung optimiert werden. So z.B. könnte der Wärmetauscher E-II unter diesen Bedingungen eine zusätzliche Wasserverdampfung von etwa 1 kg/s erlauben.

Trotz alledem wirft das Verfahren folgende thermische Bilanzen ab
Von der Wärmequelle absorbierte Wärme:
q₁ = 133,566.88 kJ/s
- In den Turbinen umgewandelte Energie:

   ${\text{W}}_{\text{T}} {\text{= W}}_{\text{I}} {\text{+ W}}_{\text{II}} {\text{+ w}}_{\text{III}} {\text{+ W}}_{\text{IV}} \text{= 65,558.71 kJ/s}$
- Dem Wärmeabfluss abgegebene Energie:
   q₂ = 67,170.67 kJ/s
- Gesamtfehlerfaktor der Bilanz:
   - ε = 838.66 kJ/s: (0,63% bezogen auf Wärmequelle) (1,25% bezogen auf umgewandelte Energie)
- Umwandlungswirkungsgrad:
- Wirkungsgrad des theoretischen Carnot-Kreisprozesses bei den gleichen thermischen Niveaus:
- Relativer Wirkungsgrad des Verfahrens bezogen auf den theoretischen Kreisprozess von Carnot:

Hier muß unterstrichen werden, daß der absolute Wirkungsgrad erhöht werden kann, und zwar durch die Verwendung eines auch bei höheren Temperaturen thermisch stabilen Fluidums, bzw. unter Verwendung derselben Fluida aus dem Beispiel nach einer Optimierung des Verfahrens und durch die Vorsehung von höheren Temperaturniveaus in der ersten Prozeß-Stufe (Brayton- bzw. Rankinezyklus).

Obwohl hierbei Berechnungsparameter mit den ungünstigsten Werten angewendet worden sind (Gesamtwärmewerte anstatt Enthalpien; keine Einbeziehung der Druckwerte usw.) könnten hinsichtlich der Erhaltung eines reellen, garantierten Mindestwirkungsgrades zusätzliche, nicht in der aufgeführten Prozeßbilanz enthaltene Verluste berücksichtigt werden, die hier angegeben werden:
I - Mechanischer Wirkungsgrad der Pumpen
II - Reibungsverluste des Fluidums beim Durchfließen der Wärmetauscher-Rohrsysteme
III- Isoentropischer Wirkungsgrad der Turbinen.

Bezüglich des Pumpenwirkungsgrades (I) betragen - selbst bei einem angenommenen Pumpenwirkungsgrad von 50% - die nicht wiedergewonnenen Wärmeenergieverluste:
Gesamtverluste: 553.49 kJ/s (0.4%)
Die für die bestehenden Prozeßbedingungen ausgewerteten Gesamtverluste aus II und III betragen weniger als 1,5%.

Der isentropische Wirkungsgrad der ersten 3 Turbinen würde, in Folge der exellenten Bedingungen der Expansion, sehr hoch, in der Größenordnung von 90%, sein. Der isentropische Wirkungsgrad der letzten Turbine würde etwas geringer sein, in der Größenordnung von 80%.

Entsprechend würde der wahre Wirkungsgrad des Prozesses sein:
η wirklich > 41%.
Gemäß allen vorstehenden Ausführungen erlaubt dieses thermodynamische Verfahren eine praktische Annäherung des Wirkungsgrades der Umwandlung von der zwischen zwei bestimmten und ausreichend voneinander getrennt liegenden Temperaturniveaus (Wärmequelle / Wärmeabfluß) enthaltenen Wärmeenergie an den Umwandlungswirkungsgrad eines aus zwei Isothermen (Absorption und Abgabe) und zwei Isobaren bestehenden thermodynamischen Kreisprozesses, der den gleichen Wirkungsgrad erreicht, wie der Ericsson-Kreisprozeß.
Derzeit existiert kein praktischer Prozeß, der bei den genannten thermischen Niveaus und der Umwandlung von Wärmeenergie in mechanische Energie einen Wirkungsgrad erreicht, der dem des Verfahrens vergleichbar wäre, das Gegenstand dieses Patentes ist.

Andererseits sind alle in diesem Verfahren eingesetzten Anlagenteile und -komponenten aus der konventionellen Fertigung. Das bedeutet, daß ihre Betriebsmerkmale und -verhalten von vornherein bestens bekannt sind. Außerdem sind die Beschaffungskosten - bei gleichbleibender Anlagenleistung - keineswegs höher als die Kosten bekannter Verfahren, sondern vielmehr umgekehrt in der breiten Mehrzahl der bestehenden Anwendungsköglichkeiten. Dieses nicht unwesentliche und wichtige Merkmal der geringeren Kosten, kann noch weiter verbessert werden, wenn die definierten Sättigungsdrucke dem Atmosphärendruck nahe liegen.

## Patentansprüche

1. Verfahren zur Erzeugung mechanischer Arbeit in einem einzigen Kreisprozeß mittels eines gemischten Prozeßfluidums, das aus einer Mehrzahl Substanzen besteht, die unterschiedliche Siedepunkte aufweisen, **dadurch gekennzeichnet,** daß
a)
1) bei einer maximalen Arbeitstemperatur und einem maximalen Druck die Mischung der Dämpfe trocken ist und praktisch gesättigt ist mit dem Dampf der Substanz, die den höchsten Siedepunkt hat,
2) die Substanz, die den geringsten Siedepunkt hat, bei der geringsten Arbeitstemperatur und dem geringsten Arbeitsdruck als gesättigter Dampf vorliegt,
3) der Siedepunkt, der am wenigsten flüchtigen Substanz mindestens 100° höher liegt als der Siedepunkt der höchstflüchtigen Substanz bei 1 bar absolut;
b) daß wenigsten eine Expansion des Flüssigkeit-Dampf-Gemisches, welches praktisch mit dem Dampf der Substanz gesättigt ist, die den höchsten Siedepunkt aufweist, vom maximalen Arbeitsdruck zum minimalen Arbeitsdruck in einer Expansionsmaschine erfolgt, wobei eine Reihe dazwischenliegender Drucke durchlaufen werden;
c) daß wenigstens eine Wärmerückgewinnung erfolgt mit einem Wärmeaustausch zwischen der Mischung von Substanzen, die von der Expansionsmaschine ausgestoßen wird, wobei diese Mischung Wärme abgibt und mindestens einige ihrer Substanzen mindestens teilweise kondensiert werden, und der Mischung von Substanzen, welche von einem letzten Kondensator kommt und nachfolgend auf die dazwischenliegenden Drucke unmittelbar oberhalb jenen auf der heißen Seite der Wärmerückgewinnungsstufe komprimiert wird, wobei diese Mischung Wärme absorbiert und wenigstens einige Substanzen verdampft werden;
d) daß in dem letzten Kondensator bei der geringsten Arbeitstemperatur eine vollständige Kondensation der Mischung erfolgt, die die heiße Seite der letzten Wärmerückgewinnungsstufe verläßt; und
e) daß eine Wärmeabgabe an die Mischung erfolgt, die die kalte Seite des Wärmetauschers mit einem höheren thermischen Niveau als die zuvor genannte Mischung verläßt, bis alle übriggebliebenen flüssigen Anteile der Mischung, die der Substanz entspricht, die den höchsten Siedepunkt hat, verdampft sind und gesättigter oder leicht überhitzter Dampf entstanden ist.

2. Verfahren nach Anspruch 1, **dadurch gekennzeichnet**, daß eine mehrstufige Expansion des Gemisches in Turbinen erfolgt, wobei die Mischung zwischen den aufeinanderfolgenden Turbinenpaaren eine Anzahl dazwischenliegender Drucke durchläuft, und eine Wärmerückgewinnung des die Turbinen verlassenden Gemisches erfolgt.

3. Verfahren nach Anspruch 2, **dadurch gekennzeichnet**, daß ein Gemisch mit entsprechender Masse in solcher Weise verdampft wird, daß diejenige Substanz mit dem niedrigsten Siedepunkt vollständig in den Wärmerückgewinnungsstufen verdampft wird, indem sie die Kondensationswärme der Substanz mit dem höheren Siedepunkt absorbiert, die durch die heiße Seite der Wärmetauscher zirkuliert, so daß der entstandene Dampf als Unterstützung zur fortgesetzten Verdampfung der übrigen Substanzen dient, bis diese die molare Zusammensetzung der Sättigung bei jeder Temperatur erreichen und bis zur vollkommenen Verdampfung aller Substanzen bei der maximalen Austrittstemperatur der Rückgewinnungsstufen, bis auf diejenige Substanz, die den höchsten Siedepunkt aufweist, in zwei Phasen vorliegt und vollständig in einem externen Wärmeübertrager verdampft wird, wobei sie die höchste Arbeitstemperatur erreicht; und wobei durch die heiße Seite der Wärmetauscher die aus den Turbinen austretenden Dämpfe zirkulieren, die die Energie abgeben, indem sie zunehmend die Substanzen mit höherem Siedepunkt in solcher Weise kondensieren, daß zu jeder Temperatur die Zusammensetzung der gesättigten Substanzen in der Mischung bei den genannten Temperaturen und Partialdrucken denen der Sättigung entsprechen.

4. Verfahren nach Anspruch 3, **dadurch gekennzeichnet**, daß eine Verdampfung von mischbaren Substanzen in der Weise erfolgt, daß die Verdampfung derjenigen Substanz mit dem niedrigsten Siedepunkt weder alleine noch isothermisch erfolgt, um einen Teil der Dämpfe der übrigen Substanzen aufzunehmen.

5. Verfahren nach Anspruch 2, **dadurch gekennzeichnet**, daß nach dem Austritt des Gemisches aus kalten Seite jeder Wärmerückgewinnungsstufe vor der Stufe des höchsten thermischen Niveaus eine Phasentrennung erfolgt, um die Dampfphase der Turbine zuzuführen, die jeder Wärmerückgewinnungsstufe vorgeschaltet ist, und die flüssige Phase einer Stelle mit ähnlicher Temperatur im wärmeabsorbierenden Teil zuführen, entweder getrennt oder gemischt mit der flüssigen Phase aus anderen Phasentrennungen.

6. Verfahren nach Anspruch 2, **dadurch gekennzeichnet**, daß am Auslaß der kalten Seite der Wärmerückgewinnungsstufe mit dem höchsten thermischen Niveau eine Phasentrennung erfolgt, um die flüssige Phase einem externen Energieempfänger und die Dampfphase einem Heizbehälter zuzuleiten, wo eine Mischung mit den Dämpfen erfolgt, die durch Erhitzen der aufgeheizten flüssigen Phase entstehen.

7. Verfahren nach Anspruch 2, **dadurch gekennzeichnet**, daß die Wärmeaustausche bei jedem Druckniveau in einem oder mehreren in Serie geschalteten Wärmetauschern erfolgen, in Abhängigkeit von den unterschiedlichen Charakteristiken der Mischungen während des Wärmeaustausches.

8. Verfahren nach Anspruch 2, **dadurch gekennzeichnet**, daß am Auslaß der heißen Seite mindestens eines Wärmetauschers eine Phasentrennung erfolgt, um die Dampfphase einer nächsten Stufe zuzuführen, die ein Wärmetauscher, eine Turbine oder ein Kondensator ist; und daß die flüssige Phase, nachdem sie komprimiert wurde, einer Stelle von ähnlicher Temperatur des wärmeabsorbierenden Teils zugeleitet wird, entweder getrennt oder gemischt mit der flüssigen Phase aus anderen Phasentrennungen.

9. Verfahren nach Anspruch 2, **dadurch gekennzeichnet**, daß das aus der letzten Turbine austretende Gemisch mit oder ohne vorheriger Trennung der Phasen direkt einem Kondensator zugeleitet wird, also kein Wärmeaustausch hinter der letzten Turbine erfolgt.

10. Verfahren nach Anspruch 3, **dadurch gekennzeichnet**, daß alle unmischbaren Substanz in flüssiger Phase während des wärmeabsorbierenden Prozesses getrennt werden und später wieder dem Fluß zugemischt werden, der durch den Wärmetauscher geflossen ist, um jede beliebige Wärmetauscherkonstruktion zu ermöglichen.

11. Verfahren nach Anspruch 2, **dadurch gekennzeichnet**, daß, für den Fall der Wärmerückgewinnung von einer variablen Energiequelle, die Residualenergie unterhalb der maximalen Arbeitstemperatur ebenfalls durch das Gemisch zum Zwecke des Heizens und zur Verdampfung der unterschiedlichen Substanzen absorbiert wird, so daß sie die Wärmeabsorbtion ergänzt, die der Wärmeabsorbtion des die Turbine verlassenden Gemisches vorhergeht, oder sie vollständig ersetzt, entweder weil mit einer Substanzmischung mit feuchter Expansion gearbeitet wird oder weil die Wärme zu Heizzwecken oder in einem anderen sekundären Zyklus wiedergewonnen wird.

12. Verfahren nach Anspruch 1, gekennzeichnet durch die Verwendung eines Gemisches das eine derartige Masse hat, daß diejenige Substanz, die den niedrigsten Siedepunkt hat, vollständig in den Wärmerückgewinnungsstufen verdampft, wobei der dadurch entstandene Dampf zur Unterstützung der fortgesetzten Verdampfung der übrigen Substanzen dient, bis diese die molare Zusammensetzung der Sättigung erreichen, sowie bis zur vollständigen Verdam pfung aller Substanzen bei der höchsten Austrittstemperatur der Rückgewinnungsstufen, ausgenommen die Substanz, die den höchsten Siedepunkt aufweist, die in zwei Phasen vorliegend vollständig erst in einem externen Wärmeübertrager verdampft wird, wobei sie die höchste Arbeitstemperatur erreicht.

## Claims

1. Procedure to generate mechanical power in a single-cycle process by means of a mixture of process fluids, which consists of several substances having different boiling points, characterized by that:
a)
1) at a given maximum working temperature and maximum working pressure, the mixture of vapors is dry and practically saturated with the vapor of the substance which has the highest boiling point,
2) the substance having the lowest boiling point is present as saturated vapor at the minimum working temperature and at the minimum working pressure,
3) at an absolute pressure of 1 bar, the boiling point of the least volatile substance is at least 100°C higher than the boiling point of the most volatile substance;
b) at least one expansion of the mixture of fluid vapors, virtually saturated with the vapor of the substance having the highest boiling point, takes place in an expansion machine from the maximum working pressure and to the minimum working pressure, thereby passing through a series of intermediate pressures;
c) at least one heat recovery operation takes place by means of the heat transfer between the mixture of substances exhausted from the expansion device, which yields its heat and undergoes condensation of at least a part of its substances, and the mixture coming from the final condenser and subsequently compressed at the intermediate pressures immediately superior to that of the hot side of the heat recovery stage, the latter mixture thereby absorbing heat and undergoing vaporization of at least some of its substances;
d) in the final condenser, at the lowest working temperature, a complete condensation of the mixture leaving the last step of the heat recovery stage takes place; and
e) heat is yielded to the mixture leaving the cold side of the heat exchanger at a higher thermal level than the aforementioned mixture, until all the remaining liquid portions of the mixture corresponding to the substance having the highest boiling point are vaporized and saturated or slightly superheated steam is generated.

2. Procedure as per claim 1, characterized by a multistage expansion of the mixture taking place in the turbine, in such a manner that the mixture comes through a series of intermediate pressures between successive pairs of turbines, and a heat recovery of the mixture leaving the turbine takes place.

3. Procedure as per claim 2, featuring a mixture with given masses which vaporizes in such a manner that the substance having the lowest boiling point vaporizes completely in the heat recovery stage, absorbing the condensation heat of the substance with the highest boiling point circulating through the hot side of the heat exchanger; the vapor thus generated assisting the continuous vaporization of the remaining substances, until these reach the molar composition of saturation at each temperature and until the full vaporization of all the substances at the maximum outlet temperature of the heat recovery stages, except for the substance having the highest boiling point which will remain in two phases and will be totally vaporized in an external energy receiver, thereby reaching the highest working temperature; and the exhaust vapors of the turbine circulates through the hot side of the heat exchanger yielding their heat while condensing progressively the substances having the highest boiling point in such a way that, for each temperature, the composition of the saturated substances in the mixture corresponds to said temperature and partial pressure of saturation.

4. Procedure as per claim 3 characterized by a vaporization of miscible substances that takes place in such a manner that the vaporization of the substance having the lowest boiling point occurs neither individually nor isothermally, in order to drag part of the vapors of other substances.

5. Procedure as per claim 2, characterized by a phase separation taking place at the outlet of the cold side of each heat recovery stage prior to the stage having the highest thermal level, in order to conduct the vapor phase to the turbine preceding each recovery stage, and to conduct the liquid phase to a point of similar temperature of the heat absorption part, either separated or mixed with liquid phases coming from other phase separation stages.

6. Procedure as per claim 2, characterized by a phase separation taking place at the outlet of the cold side of the heat recovery stage having the highest thermal level, in order to conduct the liquid phase to an external energy receiver and the vapor phase to a flash tank where it is mixed with the vapors generated by flashing of the heated liquid phase.

7. Procedure as per claim 2, characterized by the heat exchange at each pressure level taking place in one or more heat exchangers arranged in series, depending on the various characteristics of the mixtures during the heat exchange.

8. Procedure as per claim 2, characterized by a phase separation taking place at the hot-side outlet of at least one of the heat exchangers, in order to conduct the vapor phase to the next stage, which consists of a heat exchanger, a turbine or a condenser; and conducting the liquid phase, after being compressed, to a point of similar temperature of the heat absorption part, either separated or mixed with liquid phases of other separation stages.

9. Procedure as per claim 2, characterized by a mixture leaving the last turbine, with or without a previous phase separation, pasing directly to the condenser, thus no heat transfer taking place after the last turbine.

10. Procedure as per claim 3, characterized by all the immiscible substances being separated in liquid phase during the heat absorption process, and subsequently being mixed again with the flow which has passed through the heat exchanger, thus enabling any kind of heat exchanger design.

11. Procedure as per claim 2, featuring that in case of heat recovery from a variable heat source, the residual energy below the maximum working temperature is also absorbed, in order to heat and vaporize the various substances, thus complementing the heat absorption taking place in the mixture exhausted by the turbine, or replacing completely such absorption, either because of working with a mixture of substances with wet expansion or because of recovering the heat for heating purposes or in another secondary cycle.

12. Procedure as per claim 1, characterized by the use of a mixture having such masses that the substance having the lowest boiling point vaporizes completely in the heat recovery stages and the vapor thus generated serves as support for the continuous vaporization of the remaining substances until these reach the molar composition of saturation and until the full vaporization of all the substances at the maximum outlet temperature of the heat recovery stages, except for the substance having the highest boiling point, which remains in two phases prior to its total vaporization in an external heating device, thereby reaching the highest working temperature.

## Revendications

1. Procédé de production d'énergie mécanique à cycle unique utilisant un mélange des fluides qui se compose d'un nombre de substances ayant des point d'ébullition différents, caractérisé en ce que:
a)
1) à une température et pression maximales données, le mélange des vapeurs des substances se trouve sec et pratiquement saturé en vapeur de la substance ayant le point d'ébullition le plus élevé,
2) la substance ayant le point d'ébullition le plus bas se sature à la température minimale de travail et à la pression minimale de travail,
3) sous la pression absolue d'un bar, le point d'ébullition de la substance la moins volatile se trouve au moins 100°C au-dessus du point d'ébullition de la substance la plus volatile;
b) au moins une expansion du mélange des vapeurs, qui se trouve pratiquement saturé en substance ayant le point d'ébullition le plus élevé, a lieu dans une machine d'expansion, depuis la pression supérieure de travail jusqu'à la pression inférieure de travail, passant au travers d'une série de pressions intermédiares;
c) au moins une opération de récupération a lieu, à l'aide du transfert de chaleur entre le mélange des substances qui s'échappe de la machine d'expansion, ceci en dégageant sa chaleur et condensant donc, au moins, une partie de ses substances, et le mélange provenant du condenseur final et subséquement comprimé à des pressions intermédiaires immédiatement supérieures a celles du côté chaud de l'étape de récupération de chaleur; ce dernier mélange absorbe la chaleur, et une partie de ses substances se vaporisent;
d) au condenseur final, à la température la plus réduite de travail, une condensation complète du mélange provenant de la dernière étape de la récupération de chaleur se produit; et
e) une cession de chaleur effectué au mélange provenant du côté chaud de l'échangeur de chaleur à un niveau thermique plus élevé que celui du mélange cité anterieurement, et l'échauffement continuant jusqu'au moment ou toutes les portions liquides du mélange correspondant à la substance ayant le point d'ébullition le plus élevé se vaporisent et, en conséquence, une vapeur saturée ou légèrement surchauffée est generée.

2. Procédé suivant la revendication 1, caractérisé par une expansion du mélange dans une turbine en plusieurs étapes, d'une manière telle que ce mélange passe par une série de pressions intermédiaires, entre des paires successifs de turbines, et une récupération de la chaleur du mélange qui s'échappe de la turbine se produit.

3. Procédé suivant la revendication 2, caractérisé par un mélange des masses donné qui se vaporise d'une manière telle que la substance avec le points d'ébullition le plus bas se vaporise complètement à l'étape de récupération de chaleur, par suite de l'absorption de la chaleur de condensation de la substance ayant le point d'ébullition le plus élevé, qui circule à travers le côté chaud de l'échangeur de chaleur; la vapeur ainsi generée soutient la vaporisation continue des substances restantes, jusqu'à ce que celles-ci arrivent à la composition molaire de saturation pour chacune des températures et que la pleine vaporisation de toutes les substances se produit à la température maximale de sortie des étapes de récupération de chaleur, à l'exception de la substance ayant le point d'ébullition le plus élevé, qui reste en deux phases et se vaporise après complètement dans un récepteur externe d'énergie, arrivant à la températures la plus élevée de travail; et les vapeurs abandonnant la turbine circulant par le côté chaud de l'échangeur de chaleur dégagent sa chaleur à cette place, et la condensation des substances ayant le point d'ébullition le plus élevé a lieu d'une manière telle que, pour chaque température, la composition des substances saturées dans le mélange correspond à dite température et la pression partielle de saturation.

4. Procédé suivant la revendication 3, caractérisé par une vaporisation des substances miscibles, qui se produit d'une manière telle que la vaporisation de la substance ayant le point d'ébullition le plus bas ne se produit ni individuellement ni isothermiquement, entraînant une partie des vapeurs des autres substances.

5. Procédé suivant la revendication 2, caractérisé par une séparation des phases ayant lieu à la sortie du mélange du côté froid de chacune des étapes de recupération de chaleur, avant l'étape ayant le niveau thermique le plus élevé, afin de porter la phase vapeur vers la turbine précédant chacune des étapes de récupération de chaleur, et porter la phase liquide vers un point de température similaire de la part d'absorption de chaleur, soit separèe, soit mélangée avec les phases liquides provenantes des autres étapes de séparation.

6. Procédé suivant la revendication 2, caractérisé par une séparation des phases ayant lieu à la sortie du côté froid de l'étape de récupération de chaleur ayant le niveau thermique le plus élevé, afin de porter la phase liquide vers un récepteur externe d'énergie, et la phase de vapeur vers un tank d'évaporation subite ou la phase vapeur se mélange avec les vapeurs génerées a cause de l'évaporation subite de la phase liquide échauffée.

7. Procédé suivant la revendication 2, caractérisé par l'échange de chaleur à chacun des niveaux de pression se produisant dans un, ou plusieurs, échangeurs de chaleur situés en séquence série, en fonction des différentes caractéristiques des mélanges pendant l'échange de chaleur.

8. Procédé suivant la revendication 2, caractérisé par une séparation de phase ayant lieu à la sortie du côté chaud de, au moins, un des échangeurs de chaleur, afin de porter la phase vapeur vers l'étape suivante consistante à un échangeur de chaleur, une turbine ou un condenseur, et porter la phase liquide, après avoir été comprimée, vers un point de température similaire de la part d'absorption de chaleur, soit séparée, soit mélangée avec les phases liquides des autres étapes de séparation.

9. Procédé suivant la revendication 2, caractérisé par un mélange quittant la dernière turbine qui est porté, avec ou sans séparation des phases préalable, directement vers le condenseur; aucune transfert de chaleur n'ayant pas lieu après la dernière turbine.

10. Procédé suivant la revendicaation 3, caractérisé par une séparation de toutes les substances immiscibles, celles-ci étant séparées en phase liquide à l'étape d'absorption de chaleur, et étant mélangées subséquement avec la vapeur qui passe par l'échangeur de chaleur, permettant ainsi une conception telle qu'elle soit de l'échangeur de chaleur.

11. Procédé suivant la revendication 2, caractérisé par le fait que, en cas de récupération de chaleur à partir d'une source de chaleur variable, l'énergie résiduelle au dessous de la température maximale de travail pourrait aussi être absorbée, afin d'échauffer et de vaporiser les différentes substances, completant ainsi l'absorption de chaleur qui a lieu dans le mélange quittant la turbine, ou remplaçant complètement cette absorption, soit en raison du mélange des substances qui expérimente une expansion humide, soit en raison de la chaleur récuperée pour chauffage dans un autre cycle secondaire.

12. Procédé suivant la revendication 1, caractérisé par l'utilisation d'un mélange se composant d'unes masses telle que la substance présentant le point d'ébullition le plus bas se vaporise complètement aux étapes de récupération de chaleur, et la vapeur ainsi generée soutient la vaporisation continuelle des substances restantes, jusqu'à ce que celles-ci arrivent à la composition molaire de saturation et que la pleine vaporisation de toutes les substances se produit à la température maximale de la sortie des étapes de récupération de chaleur, à l'exception de la substance ayant le point d'ébullition le plus élevé, qui reste encore en deux phases avant de sa vaporisation totale dans un récepteur externe d'énergie, arrivant ainsi à la température maximale de travail.
